# EUROPÄISCHE PATENTANMELDUNG

(11) **EP 4 606 976 A1**
(43) Veröffentlichungstag der Anmeldung: **27.08.2025**
(21) Anmeldenummer: 25158637.6
(22) Anmeldetag: 18.02.2025
(51) Int. Cl.: E04H 4/14

(54) **SCHWIMMBECKEN MIT SCHWIMMBADBECKENTRENNER**

(30) Priorität: 21.02.2024 DE 202024100838 U
(71) Anmelder: Bodan Schwimmbadbau GmbH & Co. KG, 88079 Kressbronn (DE)
(72) Erfinder: Dittmann, Robert, 88079 Kressbronn (DE)
(74) Vertreter: RavensPAT Patentanwälte Partnerschaft mbB

(57) **Zusammenfassung**

Es wird ein Schwimmbecken (1) mit einem Schwimmbeckenboden (2) und einer umlaufenden Außenwand (3) vorgeschlagen, das noch flexibler und sicherer nutzbar ist. Dazu sind innerhalb des Innenvolumens (4) eine erste (5) und eine zweite Innenwand (6) vorhanden, welche sich jeweils vom Schwimmbeckenboden (2) bis zum Beckenrand und entlang eines Teils der Breite (B) und der Längsseite (L) erstrecken, wobei die Innenwände (5, 6) unabhängig voneinander parallel zur Längsseite (L) verschiebbar angeordnet sind, die Breite (b1, b2) der Innenwände (5,6) zusammen der Breite (B) des Innenvolumens (4) entspricht und die Innenwände (5, 6) bei fluchtender Anordnung auf gleicher Position entlang der Längsseite (L) das Schwimmbecken (1) über seine gesamte Breite (B) abteilen, wobei die Innenwände (5, 6) jeweils in einer Führung (7) entlang der Längsseite (L) des Schwimmbeckens (1) verfahrbar gelagert und jeweils unabhängig voneinander durch einen motorischen Antrieb (8) verfahrbar sind.

## Beschreibung

Die Erfindung betrifft ein Schwimmbecken mit einem Schwimmbeckenboden und einer umlaufenden Außenwand, wobei Schwimmbeckenboden und Außenwand bis zum Beckenrand ein Innenvolumen begrenzen gemäß dem Oberbegriff des Anspruchs 1.

### Stand der Technik

Schwimmbecken sind in vielen Größen und Formen bekannt, auch solche, mit einer verschiebbaren Zwischenwand. Gerade für sehr große Schwimmbecken, die für Vereine oder Veranstaltungen genutzt werden, ist die Möglichkeit einer Beckentrennung durch eine verschiebbare Zwischenwand bekannt. Auf diese Weise können bei Schwimmwettbewerben in einem Becken verschiedene Distanzen eingestellt werden.

### Aufgabe und Vorteile der Erfindung

Aufgabe der Erfindung ist es demgegenüber, ein Schwimmbecken vorzuschlagen, das noch flexibler nutzbar ist und dabei einen erhöhten Sicherheitsaspekt aufweist.

Diese Aufgabe wird, ausgehend von einem Schwimmbecken der einleitend genannten Art, durch die Merkmale des Anspruchs 1 gelöst. Durch die in den Unteransprüchen genannten Maßnahmen sind vorteilhafte Ausführungen und Weiterbildungen der Erfindung möglich.

Dementsprechend zeichnet sich eine erfindungsgemäße Schwimmbecken dadurch aus, dass innerhalb des Innenvolumens eine erste Innenwand und eine zweite Innenwand vorhanden sind, welche sich jeweils vom Schwimmbeckenboden bis zum Beckenrand und jeweils entlang eines Teils der Breite und der Längsseite erstrecken, wobei die Innenwände unabhängig voneinander parallel zur Längsseite des Schwimmbeckens verschiebbar angeordnet sind, wobei die Breite der Innenwände zusammen der Breite des Schwimmbeckens und/oder des Innenvolumens entspricht und wobei die Innenwände bei fluchtender Anordnung auf gleicher Position entlang der Längsseite das Schwimmbecken über seine gesamte Breite abteilen, wobei die Innenwände jeweils in einer Führung entlang der Länge des Schwimmbeckens verfahrbar gelagert und jeweils separat und/oder unabhängig voneinander durch einen motorischen Antrieb verfahrbar sind.

Die verfahrbaren Innenwände können im Grunde zwei Funktionen erfüllen:
- Zum einen kann die Länge der Bahn im Schwimmbecken eingestellt werden. Die maximale Bahnlänge richtet sich danach, wie lang die Längsseite der Außenwand des Beckens ist, abzüglich des Platzes, den die entsprechende Innenwand am Rand des Beckens benötigt, also zumindest die Dicke der Innenwand.
- Zum anderen kann eine Innenwand in Längsrichtung gesehen vor und hinter der Innenwand einen Beckenabschnitt ausbilden, also das gesamte Becken in wenigstens zwei Teile einteilen. Eine Einteilung alleine könnte zwar grundsätzlich auch durch eine Leine als Beckenteiler vorgenommen werden, die von einem Beckenrand zum gegenüberliegenden verlegt bzw. gespannt wird. Aber sie stellt keine Fläche zum Abstoßen zur Verfügung, etwa für eine Wende. Zudem kann bei einer Ausführungsform der Erfindung auch z.B. ein Startblock auf der Innenwand aufgebracht sein. Auch wenn mehrere, parallel verschiebbare Innenwände vorgesehen sind, können diese in Bezug auf die Längsrichtung nebeneinander auf gleicher Höhe angeordnet werden, sodass die einzelnen, abgeteilten Abschnitte in Längsrichtung gleich lang sind. Somit wird die Schwimmfläche in zwei Rechtecke aufgeteilt.

Auf diese Weise kann das Schwimmbecken nicht nur für eine, sondern für zwei Distanzen geteilt werden. So können beispielsweise bei einem Wettbewerb in einem Becken gleichzeitig mehrere Distanzen geschwommen werden. Denkbar ist auch eine Ausführungen mit drei oder mehr separat verfahrbaren Innenwänden.

In einer denkbaren Ausführung weisen die erste Innenwand und die zweite Innenwand jeweils einen eigenen motorischen Antrieb auf. Denkbar ist auch, dass beide Innenwände über einen gemeinsamen Motor, aber jeweils verschiedene und voneinander unabhängige Verschiebemechanismen bewegt werden, sodass die Innenwände einzeln und unabhängig voneinander im Becken verfahren werden können.

Bislang mussten Innenwände manuell oder durch externe Hilfsmittel wie Zugleinen an die gewünschte Position gedrückt oder gezogen werden. Diese Hilfsmittel mussten entweder umständlich vor der Neupositionierung an die Innenwände angebracht und anschließend wieder entfernt werden oder wurden, sofern sie an den Innenwänden verblieben, dann oft von Beckennutzern als störend im Beckenvolumen wahrgenommen.

Ein weiterer Vorteil dieser Ausbildung betrifft den Sicherheitsaspekt. Die Innenwände sind oft so ausgestaltet, dass Schwimmleinen, welche die Schwimmbahnen voneinander trennen, durch Aussparungen in den Innenwänden geführt werden. Diese können bei ungünstigen Umständen mit den Innenwänden verkanten und an diesen einseitig bis zur Verkippung zerren. Bei bisherigen Ausführungen von verschiebbaren Wänden konnte man diese nach einer Neupositionierung entweder gar nicht im Becken fixieren, sodass stets ein Verkippen der Innenwand durch Einwirken äußerer Kräfte droht, oder die Innenwände mussten sehr umständlich am Beckenboden oder am Beckenrand fixiert werden, um einem Verkippen der Innenwände vorzubeugen. Teilweise musste eine solche Verankerung einer verschobenen Wand am Beckenboden nachträglich vorgenommen werden, indem man versuchte, zum Beckenboden zu tauchen und unter Wasser die Verankerung durch eine Verschraubung anzubringen.

Da die Innenwände der vorliegenden Erfindung in und entlang einer Führung im Becken verfahren werden, kann bei geschickter Wahl der Führung ein Verkippen ohne weitere Fixierung verhindert werden. So kann die Innenwand bei gesteigerter Sicherheit einfacher und schneller verschoben werden, da der zusätzliche Fixierungsschritt entfällt. Auch kann die Innenwand flexibler positioniert werden, da nicht auf Fixierungspunkte am Beckenboden oder Beckenrand Rücksicht genommen werden muss.

Beispielsweise sind die erste Innenwand und die zweite Innenwand mit gleichen Maßen ausgebildet, sodass über je eine Innenwand eine Hälfte des Schwimmbeckens reguliert und eingestellt werden kann.

Vorzugsweise ist der motorische Antrieb als pneumatischer Antrieb ausgebildet. Pneumatische Antriebe bieten gegenüber einem elektrischen Direktantrieb vor allem den Vorteil, dass innerhalb des Wasserbeckens, und sei es auch in einem wasserdicht abgetrennten Kompartiment, eben keine elektrischen Leitungen verlegt werden, da es bei ungewolltem Kontakt mit Wasser zu Kurzschlüssen kommen kann. Neben einem relativ einfachen Aufbau und damit einhergehend relativ niedrigen Anschaffungs- und Wartungskosten bietet der pneumatische Antrieb zusätzliche Vorteile gegenüber anderen Antrieben, wie etwa auch eine relativ große Kraftübertragung bei vergleichsweise kleinem Bauraum. In einer möglichen Ausführung ist ein Antriebsmotor innerhalb einer Innenwand untergebracht. Denkbar ist hierbei auch die Verwendung einer Druckluftschlauchtrommel, über welche der Schlauch beim Verfahren ab- bzw. aufgerollt wird. Die Druckluftschlauchtrommel kann dabei entweder innerhalb der Innenwand oder aber im Bereich der Beckenumwandung bzw. des Beckenbodens angeordnet sein.

Denkbar ist, dass der motorische Antrieb als elektrischer Motor ausgebildet ist. Bei geschickter Wahl des Motors sowie der Installation des Motors kann gewährleistet werden, dass die Stromzufuhr auch in Verbindung mit dem Wasser kein Risiko darstellt. Elektromotoren sind kompakt gebaut, mit geringen Anschaffungs- und Wartungskosten verbunden und können ohne großen Aufwand leistungsmäßig an die jeweilige Innenwand angepasst sein. Denkbar ist, dass der Antriebsmotor auch innerhalb einer Innenwand angeordnet ist.

Bevorzugt ist eine Ausführung, bei der der Antriebsmotor des motorischen Antriebs selbsthemmend ausgebildet ist. Da damit die Innenwände nicht ungewollt verschoben werden können erhöht sich die Sicherheit für Nutzer des Schwimmbeckens wesentlich.

Vorzugsweise umfasst die Führung je Innenwand wenigstens eine Schiene, insbesondere zwei Schienen, wobei die wenigstens eine Schiene in Verschieberichtung und/oder entlang der Längsseite verläuft. Durch die wenigstens eine Schiene ist die Bewegungsrichtung, in der die erste bzw. die zweite Innenwand verschoben werden, vorgegeben, sodass hierdurch Kollisionen mit den umlaufenden Seitenwand bzw. der beiden Wände miteinander verhindert werden können. So kann das Schwimmbecken stets neu eingestellt werden, ohne Gefahr zu laufen, dass aufgrund von Kollisionen der Innenwände Beschädigungen auftreten. Gleichzeitig wird auf diese Weise die Handhabung des Schwimmbeckens und der Innenwände vereinfacht.

Vorzugsweise weist die wenigstens eine Führung eine Zahnstange auf. Vorzugsweise weist der Verschiebemechanismus einer Innenwand wenigstens ein Zahnrad auf, welches als Antriebsrad mit der Zahnstange der Führung koppelt. Durch Drehung des Zahnrads durch den motorischen Antrieb entlang der Zahnstange kann die Position der jeweiligen Innenwand exakt eingestellt werden. Zudem wird die Gefahr eines ungewollten Verschiebens der Innenwand durch eine solche Ausbildung weiter verringert, sodass die Sicherheit des Systems erhöht ist. Denkbar ist auch eine Ausführung, bei der die Führung eine Leiterstange aufweist.

Vorteilhafterweise sind die Innenwände in der Führung auf Rollen gelagert, wobei die wenigstens eine Führung eine Aussparung zur Aufnahme der Rollen aufweist. Durch die Rollen können die Wände einfacher und mit weniger Reibungsverlust verschoben werden. So kann gegebenenfalls auch das Gewicht der Innenwände auf mehr Fläche verteilt werden, sodass die Handhabung beim Verschieben vereinfacht ist, weil der lastende Druck geringer ist.

Die Rollen können darüber hinaus auch verhindern, dass die Wände über den Boden des Schwimmbeckens schleifen und diesen beispielsweise durch verkratzen beschädigen.

Denkbar ist, dass die wenigstens eine Führung eine Aussparung zur Aufnahme der Rollen aufweist. So kann das Gewicht der Innenwand bei geschickter Anordnung so verteilt werden, dass dieses weniger auf Komponenten lastet, welche die Verschiebung der Innenwände aktiv steuern, wie beispielsweise ein Zahnrad oder eine Zahnstange. Dadurch kann die Lebensdauer des Systems erhöht werden. Denkbar ist, dass die Führung als U-Profil ausgebildet ist, wobei wenigstens eine Rolle innerhalb, insbesondere an seitlich innerhalb des U-Profils angeordnet ist. Beispielsweise sind bei einer Ausführungsform zwei oder mehr Rollen seitlich der Zahnstange bzw. dem Zahnrad angeordnet.

Vorzugsweise ist bzw. sind die erste Innenwand und/oder die zweite Innenwand aus Volledelstahl gebildet und/oder die Außenwand und/oder der Schwimmbeckenboden aus Volledelstahl ausgebildet. Edelstahl ist rostfrei, langlebig und wirkt keimabweisend. Darüber hinaus sind solche Edelstahlelemente einfach in ihrer Herstellung und ausreichend stabil, um den durch die Wassermenge im Beckeninnenraum wirkenden Kräfte standzuhalten.

Bei einer präferierten Ausführung der Erfindung ist bzw. sind die erste Innenwand und/oder die zweite Innenwand als Hohlwand mit einer Wandhülle ausgebildet. Bei geschickter Wahl der Wandhüllenstärke kann die Innenwand sehr leicht und trotzdem ausreichend stabil gebaut werden. So werden zum einen Material- und Produktionskosten eingespart, gleichzeitig muss auch der motorische Antrieb weniger Masse verfahren, sodass dieser weniger Leistung benötigt und entsprechend kleiner und günstiger gewählt werden kann.

Eine mögliche Variante der Erfindung ist, dass die Wandhülle mit Aussparungen ausgebildet ist, beispielsweise mit Bohrungen oder Schlitzen, durch die das Wasser etwa beim Verfahren der Innenwand strömen kann. Auf diese Weise wird das Wasser beim Verfahren nicht an der Innenwand aufgestaut, sondern kann die Wand einfach passieren. Auf diese Weise wird auch dafür gesorgt, dass das Wasser nicht an einer Stelle im Becken steht, sondern stets ein Austausch des Wassers durch das ganze Becken ermöglicht wird, um so auch das ganze Wasser im Becken wie auch in der Zwischenwand filtern und umwälzen zu können.

Vorzugsweise umfasst bzw. umfassen die erste Innenwand und/oder die zweite Innenwand wenigstens im Bereich der Schiene des Schwimmbeckens wenigstens ein Schutzprofil, insbesondere zwei Schutzprofile, um Verletzungen vorzubeugen. So kann vermieden werden, dass Körperteile wie insbesondere Zehen der Nutzer des Schwimmbeckens beim Verfahren einer Innenwand bzw. der Innenwände zwischen Innenwand und Schwimmbeckenboden, der umlaufenden Außenwand oder der anderen Innenwand eingeklemmt werden. Insbesondere im Bereich der Führung, wo gegebenenfalls größere Lücken vorhanden sein können, ist ein Schutzprofil sinnvoll. In einer möglichen Ausführung ist das wenigstens eine Schutzprofil an einer Kante der Wandhülle angeordnet. Beispielsweise ist das wenigstens eine Schutzprofil aus Gummi oder Kunststoff gefertigt. So kann das Schutzprofil etwa als Gummilippe ausgebildet sein. Das Schutzprofil kann auch als Hohlprofil ausgebildet sein, um noch flexibler an Erhebungen anpassbar zu sein. Beispielsweise können auch zwei Hohlprofile teilweise überlappend an einer Innenwand vorhanden sein.

Vorzugsweise sind die Innenwände jeweils über die gesamte Längsseite verfahrbar, sodass sie an beiden Enden der Längsseite jeweils bündig mit der Außenwand abschließen können. Auf diese Weise kann das Schwimmbecken noch flexibler genutzt werden.

### Figurenbeschreibung

Ein Ausführungsbeispiel der Erfindung ist in der Zeichnung dargestellt und wird anhand der Figuren nachfolgend näher erläutert.

Im Einzelnen zeigt:
- Figur 1: eine schematischen Draufsicht eines Schwimmbeckens gemäß der Erfindung und
- Figur 2: schematisch dargestellt eine Führungsvariante mit Rollen im Querschnitt gemäß der Erfindung.

In Figur 1 ist in Draufsicht schematisch ein Schwimmbecken 1 gemäß der Erfindung dargestellt, wobei das Schwimmbecken 1 außen durch eine umlaufende Außenwand 3 und nach unten von einem Schwimmbeckenboden 2 begrenzt wird. Das Innenvolumen des Schwimmbeckens wird dabei von einer Längsseite L , einer Breite B und, nicht dargestellt, einer Tiefe begrenzt. Innerhalb des Innenvolumens 4 sind eine erste Innenwand 5 und eine zweite Innenwand 6 vorhanden, wobei die Innenwände 5, 6 unabhängig voneinander parallel zur Längsseite L verschiebbar angeordnet sind. Hierfür sind die beiden Innenwände 5, 6 jeweils in einer Führung 7 gelagert und jeweils separat und/oder unabhängig voneinander durch einen motorischen Antrieb 8 verfahrbar.

Die Führungen 7 sind hier in Form von jeweils zwei Schienen 9 je Innenwand 5, 6 realisiert, die parallel zur Schwimmbeckenlängsseite L ausgerichtet sind.

Die Innenwände 5, 6 erstrecken sich jeweils vom Schwimmbeckenboden 2 bis zum Beckenrand und jeweils entlang eines Teils der Breite B und der Längsseite L, wobei die Breite b1, b2 der Innenwände 5, 6 zusammen der Breite B des Schwimmbeckens 1 bzw. des Innenvolumens 4 entspricht, sodass die Innenwände 5, 6 bei fluchtender Anordnung auf gleicher Position entlang der Längsseite L das Schwimmbecken 1 über seine gesamte Breite B abteilen. Dargestellt ist eine Variante, bei der sich die Innenwände 5, 6 über je exakt eine Hälfte des Schwimmbeckenbreite B erstrecken.

Die Innenwände 5, 6 sind bei der gezeigten Ausführung als Hohlwand ausgebildet und weisen Aussparungen an der Wandhülle auf, wodurch die Innenwände 5, 6 mit dem Wasser des Schwimmbeckens 1 durchspült werden können.

Figur 2 zeigt eine mögliche Ausführung der Führung 7 im Querschnitt. Die Führung 7 ist dabei als Ausnehmung im Schwimmbeckenboden 2 ausgestaltet, in die die Innenwand 5, 6 partiell eingreift. Das Gewicht der Innenwand 5, 6 wird dabei von Rollen 12 in dem Führungsprofil 14 getragen.

Über den motorischen Antrieb 8 wird ein Zahnrad 11 an der Innenwand 5, 6 angetrieben, welches sich an einem als Zahnstange 10 ausgebildeten Gegenstück entlang in Richtung der Längsseite L des Schwimmbeckens 1 bewegt und so die Innenwand 5, 6 im Schwimmbecken verfährt.

Im Bereich der Aussparungsöffnung 14 sind zwei Schutzprofile 14 vorgesehen, um Verletzungen vorzubeugen. Diese Schutzprofile 14 sind als sich überlappende Gummilippen ausgebildet.

### Bezugszeichenliste

- 1: Schwimmbecken
- 2: Schwimmbeckenboden
- 3: Außenwand
- 4: Innenvolumen
- 5: erste Innenwand
- 6: zweite Innenwand
- 7: Führung
- 8: motorischer Antrieb
- 9: Schiene
- 10: Zahnstange
- 11: Zahnrad
- 12: Rollen
- 13: Schutzprofil

- L: Längsseite
- B: Breite
- b1: erste Innenwandbreite
- b2: zweite Innenwandbreite

## Patentansprüche

1. Schwimmbecken (1) mit einem Schwimmbeckenboden (2) und einer umlaufenden Außenwand (3), wobei die Außenwand (3) sich vom Schwimmbeckenboden (2) bis zu einem Beckenrand erstreckt und wobei Schwimmbeckenboden (2) und Außenwand (3) bis zum Beckenrand ein Innenvolumen (4) begrenzen, wobei sich das Schwimmbecken (1) und/oder das Innenvolumen (4) entlang einer Längsseite (L), einer Breite (B) und einer Tiefe erstreckt, wobei innerhalb des Innenvolumens (4) eine erste Innenwand (5) und eine zweite Innenwand (6) vorhanden sind, welche sich jeweils vom Schwimmbeckenboden (2) bis zum Beckenrand und jeweils entlang eines Teils der Breite (B) und der Längsseite (L) erstrecken, wobei die Innenwände (5, 6) unabhängig voneinander parallel zur Längsseite (L) verschiebbar angeordnet sind, wobei die Breite (b1, b2) der Innenwände (5,6) zusammen der Breite (B) des Schwimmbeckens (1) und/oder des Innenvolumens (4) entspricht und wobei die Innenwände (5, 6) bei fluchtender Anordnung auf gleicher Position entlang der Längsseite (L) das Schwimmbecken (1) über seine gesamte Breite (B) abteilen, **dadurch gekennzeichnet, dass** die Innenwände (5, 6) jeweils in einer Führung (7) entlang der Längsseite (L) des Schwimmbeckens (1) verfahrbar gelagert und jeweils separat und/oder unabhängig voneinander durch einen motorischen Antrieb (8) verfahrbar sind.

2. Schwimmbecken (1) nach Anspruch 1, **dadurch gekennzeichnet, dass** der motorische Antrieb (8) als pneumatischer Antrieb ausgebildet ist.

3. Schwimmbecken (1) nach einem der vorangegangenen Ansprüche, **dadurch gekennzeichnet, dass** der motorische Antrieb als elektrischer Motor ausgebildet ist.

4. Schwimmbecken (1) nach einem der vorangegangenen Ansprüche, **dadurch gekennzeichnet, dass** der Antriebsmotor des motorischen Antriebs (8) selbsthemmend ausgebildet ist.

5. Schwimmbecken (1) nach einem der vorangegangenen Ansprüche, **dadurch gekennzeichnet, dass** die Führung (7) je Innenwand (5, 6) wenigstens eine Schiene(9), insbesondere zwei Schienen (9) umfasst, wobei die wenigstens eine Schiene (9) in Verschieberichtung und/oder entlang der Längsseite (L) verläuft.

6. Schwimmbecken (1) nach einem der vorangegangenen Ansprüche, **dadurch gekennzeichnet, dass** die wenigstens eine Führung (7) eine Zahnstange (10) aufweist.

7. Schwimmbecken (1) nach einem der vorangegangenen Ansprüche, **dadurch gekennzeichnet, dass** die Innenwände (5, 6) in der Führung (7) auf Rollen (12) gelagert sind.

8. Schwimmbecken (1) nach einem der vorangegangenen Ansprüche, **dadurch gekennzeichnet, dass**:
a. die erste Innenwand (5) und/oder die zweite Innenwand (6) aus Volledelstahl gebildet ist/sind und/oder
b. die Außenwand (3) und/oder der Schwimmbeckenboden (2) aus Volledelstahl ausgebildet ist/sind.

9. Schwimmbecken (1) nach einem der vorangegangenen Ansprüche, **dadurch gekennzeichnet, dass** die erste Innenwand (5) und/oder die zweite Innenwand (6) als Hohlwand mit einer Wandhülle ausgebildet ist/sind.

10. Schwimmbecken (1) nach einem der vorangegangenen Ansprüche, **dadurch gekennzeichnet, dass** die erste Innenwand (5) und/oder die zweite Innenwand (6) im Bereich der Führung (7) des Schwimmbeckens (1) wenigstens ein Schutzprofil (13), insbesondere zwei Schutzprofile (13), zum Schutz vor Verletzungen umfasst/umfassen.

11. Schwimmbecken (1) nach einem der vorangegangenen Ansprüche, **dadurch gekennzeichnet, dass** die Innenwände (5, 6) jeweils über die gesamte Längsseite (L) verfahrbar sind, sodass sie an beiden Enden der Längsseite (L) jeweils bündig mit der Außenwand (3) abschließen können.
